# EUROPÄISCHE PATENTSCHRIFT

(11) **EP 2 865 794 B1**
(45) Veröffentlichungstag und Bekanntmachung des Hinweises auf die Patenterteilung: **05.12.2018**
(21) Anmeldenummer: 14190533.1
(22) Anmeldetag: 27.10.2014
(51) Int. Cl.: D01H 5/44, D01H 5/72

(54) **Spinnmaschine**
Spinning frame
Métier à filer

(30) Priorität: 28.10.2013 DE 102013111849; 22.11.2013 DE 102013112941
(43) Veröffentlichungstag der Anmeldung: 29.04.2015
(73) Patentinhaber: MASCHINENFABRIK RIETER AG, 8406 Winterthur (CH)
(72) Erfinder: Stahlecker, Gerd, 73054 Eislingen/Fils (DE); Blankenhorn, Peter, 89547 Gerstetten (DE); Lehner, Wolfgang, 73054 Eislingen (DE)
(74) Vertreter: Bergmeier, Werner

(56) Entgegenhaltungen:
- WO-A1-02/084000
- AT-B- 392 491
- CN-A- 101 476 182
- CN-A- 101 831 733
- DE-A1- 3 714 212
- DE-A1- 19 717 836
- DE-A1- 19 844 845
- DE-A1- 19 903 531
- DE-A1-102007 063 263
- JP-A- 2003 147 627

## Beschreibung

Die Erfindung betrifft eine Spinnmaschine weist eine Vielzahl nebeneinander, im Abstand einer Spindelteilung angeordneter Spinnstellen auf, wobei jede Spinnstelle mindestens einen Faserführer zum Führen eines Faserverbundes, ein Streckwerk zum Verstrecken des Faserverbundes, eine nach dem Streckwerk angeordnete Verdichtungseinrichtung zur Verdichtung des verstreckten Faserverbundes sowie eine Spindel zur Erzeugung eines Garnes auf, wobei der Faserverbund in dem Streckwerk mittels eines Ausgangswalzenpaares mit Ober- und Unterwalze geklemmt ist und der Verdichtungseinrichtung zugeführt wird, und der verstreckte Faserverbund im wirksamen Bereich der Verdichtungseinrichtung verdichtet und danach mittels einer Klemmwalze geklemmt ist sowie ein Hohlprofil, zur Verwendung in einer derartigen Spinnmaschine und ein Verfahren zur Anwendung in einer entsprechenden Spinnmaschine.

Gattungsgemäße Spinnmaschinen mit Faserführer werden auch Kompaktspinnmaschinen genannt. Ein Faserverbund, auch Lunte genannt, wird von einem oder mehreren Faserführern geführt und in einem Streckwerk der Spinnstelle verstreckt. Nach dem Ausgangswalzenpaar des Streckwerks wird der verstreckte Faserverbund einer insbesondere pneumatisch wirkenden Verdichtungs- bzw. Kompaktiereinrichtung zugeführt. Der durch den Faserführer und das Streckwerk geführte Faserverbund wird im Ausgangswalzenpaar mit einer Ober- und einer Unterwalze und an der Verdichtungseinrichtung mit einer Klemmwalze auf einer Siebwalze oder einem durch einen Saugschlitz besaugten Siebriemen oder perforierten oder längsperforierten Riemen geklemmt. Nachdem der Faserverbund bei Spinnmaschinen des Standes der Technik auf Grund der Position des Faserführers stets in der gleichen Position dem Streckwerk und der Verdichtungseinrichtung zugeführt wird, ist im Lauf der Zeit ein starker Verschleiß an den Oberwalzen des Ausgangswalzenpaares und der Klemmwalze im Bereich der Verdichtungseinrichtung festzustellen. Oberwalze und Klemmwalze müssen dementsprechend nach einer gewissen Laufdauer ausgebaut und neu geschliffen oder gegen neue Walzen ausgewechselt werden. Dies ist kostenintensiv und zeitaufwändig.

In der JP 2003-147627 A wird der Faserverbund changiert. Eine Veränderung der Lauffläche auf den Walzen erfolgt hierbei aber nicht.

In der AT 392 491 B wird ein Faserband eines Streckwerkes auf zwei Spinnstellen aufgeteilt. Die Belastung der entsprechenden Walzen ist dabei ganz besonders groß. Eine Entlastung der Walzen wird nicht beschrieben.

Die Position der Walzen ist aus der DE 199 03 531 A1 nicht erkennbar. Aber auch bei einem Wechsel der Walzen mit der benachbarten Spinnstelle würde der Verschleiß nicht reduziert werden können.

Bei der CN 101831733 A werden die Walzen seitlich versetzt. Ein Austausch mit benachbarten Spinnstellen findet hier auch nicht statt.

Die DE 197 17 836 A1 und die DE 198 44 845 A1 geben ebenso wenig einen Hinweis auf eine Reduzierung des Verschleißes der Walzen.

Die CN 101 476 182 A, die WO 02/084000 A1 und die DE 10 2007 063263 A1 offenbaren verschiedene Hohlprofile mit unterschiedlichen Saugschlitzen. Eine Verlagerung des Faserlaufs durch den Tausch von Hohlprofilabschnitten wird nicht offenbart.

Aufgabe der vorliegenden Erfindung ist es somit eine Spinnmaschine zu schaffen, bei welcher die Standzeit der Oberwalze und der Klemmwalze verlängert wird.

Die Aufgabe wird gelöst mit einer Spinnmaschine und mit einem Hohlprofil sowie einem Verfahren mit den Merkmalen der unabhängigen Ansprüche. Eine erfindungsgemäße Kompaktspinnmaschine weist eine Vielzahl nebeneinander, im Abstand einer Spindelteilung angeordneter Spinnstellen auf Jede Spinnstelle beinhaltet mindestens einen Faserführer zum Führen eines Faserverbundes, bevor dieser in das Streckwerk einläuft oder sich in diesem befindet. Weiter ist ein Streckwerk zum Verstrecken des Faserverbundes vorgesehen. Im Anschluss an das Streckwerk folgt eine Verdichtungseinrichtung zur Verdichtung des verstreckten Faserverbundes sowie eine Spindel zur Erzeugung eines Garnes. Der Faserverbund wird in dem Streckwerk mittels eines Ausgangswalzenpaares mit Ober- und Unterwalze geklemmt und der Verdichtungseinrichtung zugeführt. Im wirksamen Bereich der Verdichtungseinrichtung (Verdichtungszone) wird der verstreckte Faserverbund verdichtet und am Ende oder nach der Verdichtungszone mittels einer Klemmwalze geklemmt.

Erfindungsgemäß ist der Faserführer, beispielsweise der Einlauftrichter am Streckwerkseingang, insbesondere der Faserführer, welcher der Verdichtungseinrichtung entgegen der Faserlaufrichtung gesehen am Nächsten angeordnet ist, und zumindest ein Teil des wirksamen Bereichs der Verdichtungseinrichtung (Verdichtungszone) in einem vorbestimmten und im Wesentlichen gleichen Abstand versetzt zur Spindelteilung bzw. Spindellinie (SL) angeordnet. Der Faserführer ist dabei insbesondere auf eine Eintrittsebene der Verdichtungseinrichtung, beispielsweise eines Verdichtungsschlitzes einer Saugeinrichtung ausgerichtet. Alternativ oder zusätzlich ist die Oberwalze des Ausgangswalzenpaares und/oder die Klemmwalze in ihrer axialen Richtung versetzt zur Spindelteilung bzw. Linie der Spindelteilung bzw. Spindellinie SL angeordnet.

Unter dem Begriff Spindelteilung bzw. Linie der Spindelteilung wird, wie auch aus den später erläuterten Ausführungsbeispielen ersichtlich ist, die Position der Spindelmitte einer jeden Spinnstelle verstanden. Die Spindelmitte entspricht wiederum der Spindellinie SL. Die Spindelteilung gibt den Abstand der Spindelmitten benachbarter Spindeln der Spinnmaschine wieder. Benachbarte Spinnstellen mit deren Spindellinien SL sind in der Regel symmetrisch zur Mittellinie M angeordnet. Versetzt zur Spindelteilung ST bzw. versetzt zur Spindellinie SL bedeutet somit, dass ein Abstand zur Linie der Spindelteilung vorhanden ist. Dadurch ergibt sich auch ein Abstand zur Spindelmitte bzw. Spindellinie SL. Der Abstand zur Mittellinie M unterscheidet sich durch diesen Versatz somit von dem Abstand zwischen der Linie der Spindelteilung ST und der Mittellinie M.

Durch die erfindungsgemäße Ausgestaltung wird bewirkt, dass der Faserverbund "außermittig" durch das Streckwerk und/oder die Verdichtungseinrichtung verläuft. Der Faserverbund wird dabei gemäß einer ersten Variante deutlich versetzt zur Spindelteilung bzw. Linie der Spindelteilung bzw. Spindelmitte oder Spindellinie SL durch das Streckwerk und/oder den wirksamen Bereich der Verdichtungseinrichtung gefördert. Deutlich versetzt bedeutet, dass Verschleißstellen an den oder der Walze/n vorzugsweise mit einem Abstand zur, in jedem Fall aber so weit neben der Spindelteilung bzw. Spindellinie entstehen, dass später durch einen Umbau an einer anderen Stelle der Walze/n ein weiterer Verschleiß entstehen kann. In einer zweiten Variante der Erfindung sind die Oberwalze und/oder die Klemmwalze derart zur Spindelteilung bzw. Spindellinie versetzt, dass der Faserverbund ebenso deutlich insbesondere neben der Mittellinie der Walze/n verläuft. Durch einen Umbau können auch in diesem Fall die Verschleißmarken an einer anderen Stelle der Walze/n entstehen und die Walze/n mehrfach neuwertig verwendet werden.

Die Oberwalze und/oder die Klemmwalze werden bei beiden Varianten außermittig von dem Faserverbund kontaktiert. Der Verschleiß der Oberwalze und der Klemmwalze erfolgt somit ebenfalls außermittig. Wird die Oberwalze und/oder die Klemmwalze einer ersten Spinnstelle mit jener einer zweiten Spinnstelle, an welcher der Faserverbund die Oberwalze und/oder die Klemmwalze anders als bei der ersten Spinnstelle kontaktiert, ausgetauscht, so findet die Kontaktierung des Faserverbundes mit der Oberwalze bzw. Klemmwalze an einer anderen Stelle statt. Oberwalze und Klemmwalze sind an dieser Stelle noch nicht verschlissen und können so im neuwertigen Zustand ein zweites Mal eingesetzt werden. Die Nutzungsdauer der Oberwalze und der Klemmwalze wird somit im Wesentlichen verdoppelt. Erreicht wird dies dadurch, dass die Position der Oberwalze und/oder der Klemmwalze entweder in herkömmlicher Weise beibehalten wird, d.h. dass diese entsprechend der Spindelteilung in der Regel mittig ausgerichtet sind oder die Walze/n in axialer Richtung versetzt angeordnet sind. Im Gegensatz zum Stand der Technik wird der Verlauf des Faserverbundes durch das Streckwerk und die Klemmwalze in Bezug auf die Walze/n deutlich versetzt eingestellt. Somit kann eine mehrfache Nutzung der Oberwalze und/oder der Klemmwalze erzielt werden.

In einer besonders vorteilhaften Ausgestaltung weist die Verdichtungseinrichtung einen insbesondere schräg zur Laufrichtung des Faserverbundes angeordneten Saugschlitz mit einem darüber angeordneten Siebriemchen, einem Riemchen mit einer Perforation, insbesondere einer Längsperforation oder einer Siebwalze auf. Der Saugschlitz kann auch parallel zur Spindelteilung verlaufen. Er kann eine andere als eine übliche rechteckige Form aufweisen. Der Saugschlitz kann dabei den Bereich definieren, durch den das Siebriemchen, der perforierte bzw. längsperforierte Riemen oder die Siebwalze besaugt wird.

Erfindungsgemäße Kompaktspinnmaschinen können dementsprechend mit verschiedenen Einrichtungen zum Kompaktieren des verstreckten Faserverbundes ausgestattet sein. So kann entweder über dem Saugschlitz ein Siebriemchen oder ein perforiertes bzw. längsperforiertes Riemchen angeordnet sein, welches einerseits den Faserverbund ansaugt, aber andererseits auch verhindert, dass Fasern in dem Saugschlitz eingesaugt werden. In einer alternativen Ausführung ist der Saugschlitz innerhalb einer Siebwalze angeordnet, welche grundsätzlich dieselbe Aufgabe wie das Siebriemchen erfüllt.

Die Verdichtungszone kann auch durch die Perforation des Riemchens oder der Siebwalze gebildet werden, beispielsweise durch nur einen Teilbereich des Riemchens oder der Siebwalze, der besaugt werden kann. Dieser Teilbereich kann durch eine besaugbare, luftdurchlässige Fläche des Siebriemchens bzw. der Siebwalze erfolgen, wobei andere Flächen des Siebriemchens bzw. der Siebwalze beispielsweise durch kalandrieren oder anderweitiges Verschließen oder gar nicht erst Schaffen von Öffnungen dicht ausgeführt sind. Bei längsperforierten Riemchen verläuft eine Zone einzelner Löcher in Längsrichtung des Riemchens. Diese längsperforierte Zone kann ebenso wie die besaugbare Zone des Siebriemchens, perforierten Riemens oder der Siebwalze seitlich zu einer Mittellinie des Riemens bzw. der Siebwalze versetzt sein. Der wirksame Bereich der Verdichtungseinrichtung ist somit durch den Saugschlitz und/oder die Längsperforation und/oder einen besaugbaren Bereich des Riemchens bzw. der Siebwalze gebildet.

Gemäß einer besonders vorteilhaften Ausführung der Erfindung ist in einer ersten Gruppe von Spinnstellen der Abstand des Faserführers und zumindest ein Teil des wirksamen Bereichs der Verdichtungseinrichtung von der Spindelteilung unterschiedlich zu dem einer zweiten Gruppe von Spinnstellen ausgeführt, so dass Abnutzungen der Oberwalze und/oder der Klemmwalze in den Spinnstellengruppen unterschiedlich sind. Unterscheiden können sich die Faserführer und die Verdichtungseinrichtung insbesondere durch ihren Abstand von der Spindelteilung. Es kann aber auch alternativ oder zusätzlich die Ausrichtung, d.h. die Neigung des Saugschlitzes und/oder die Form des Saugschlitzes in der ersten Gruppe von Spinnstellen unterschiedlich zu denen einer zweiten Gruppe von Spinnstellen sein. Hierdurch wird bei einem Wechsel der Oberwalze und/oder der Klemmwalze von einer Spinnstelle der ersten Gruppe zu einer Spinnstelle der zweiten Gruppe die Oberwalze bzw. Klemmwalze an einer anderen Stelle als zuvor von dem Faserverbund beaufschlagt und somit im Laufe der Zeit verschlissen. Die Oberwalze und die Klemmwalze können hierdurch mehrfach verwendet werden, ohne dass der Faserverbund über die verschlissene Walze zu laufen hat. Die Ausrichtung des Saugschlitzes kann hierbei sowohl in der Neigung zur Faserlaufrichtung, also beispielsweise einem anderen Winkel, insbesondere aber durch eine spiegelbildlich ausgebildete Neigung des Saugschlitzes ausgeführt sein. In einer weiteren Alternative kann die axiale Anordnung der Oberwalze des Ausgangswalzenpaares und/oder der Klemmwalze je nach Spinnstellengruppe unterschiedlich sein. Auch hierbei wird der Verschleiß andernorts erzeugt werden und die Walze ist mehrfach verwendbar.

Vorteilhafterweise umfasst eine Spinnstellengruppe zwei benachbarte Spinnstellen oder mehrere Spinnstellen einer Sektion. Der Wechsel von Oberwalze und/oder Klemmwalze kann somit zwischen zwei benachbarten Spinnstellen erfolgen. Alternativ ist auch der Wechsel von einer Sektion zur anderen Sektion möglich.

In einer bevorzugten Ausführung der Erfindung ist zusätzlich zum Anfangsbereich der Verdichtungszone auch der Endbereich des wirksamen Bereichs der Verdichtungseinrichtung außerhalb der Spindelteilung angeordnet. Hierdurch ist der Verlauf des Faserverbundes auch im Bereich der Klemmwalze im Vergleich zu anderen Spinnstellengruppen stärker versetzt. Der Verschleiß der Klemmwalze ist somit an einem deutlich von der Spindelteilung beabstandeten axialen Bereich der Klemmwalze, wodurch die Verwendung der Klemmwalze ein weiteres Mal an einer anderen axialen Stelle der Klemmwalze erfolgt, welche zuvor nicht mit Fasern beaufschlagt wurde.

Vorzugsweise ist der Faserführer stationär angeordnet. Eine seitliche Verstellung des Abstandes des Faserverbundes von der Spindelteilung erfolgt somit insbesondere während des Spinnens nicht.

Ist der Faserführer changierend angeordnet und befindet sich der Changierbereich außerhalb der Spindelteilung, so wird die Ausgangsoberwalze und die Klemmwalze weniger stark bei einer der Einstellungen belastet. Wesentlich ist aber auch hier, dass bei einer Änderung der Position durch einen Austausch der Oberwalze und/oder der Klemmwalze die Verschleißstellen an einer anderen axialen Stelle der Oberwalze und/oder der Klemmwalze erfolgt.

Sind die Faserführer einer Spinnstellengruppe miteinander verbunden und gemeinsam in Bezug auf die Spindelteilung einstellbar, so ist eine schnelle Verstellung für die gesamte Spinnstellengruppe möglich, wodurch gegebenenfalls mehrere axiale Bereiche der Oberwalze und der Klemmwalze beaufschlagt werden können.

In einer besonders bevorzugten Ausführung der Erfindung sind mehrere benachbarte Saugschlitze in oder mittels eines Aufsatzes an einem Hohlprofil angeordnet. Die benachbarten Saugschlitze können entweder gleich oder unterschiedlich in bzw. an dem Hohlprofil ausgeführt sein. Erfindungsgemäß, kommen verschiedene Teilabschnitte des Hohlprofils zur Anwendung, wobei in einem ersten Teilabschnitt Saugschlitze einer erste Ausrichtung und/oder Form und in einem zweiten Teilabschnitt Saugschlitze einer anderen Ausrichtung und/oder Form angeordnet sind.

Das Hohlprofil kann einer oder mehreren Spinnstelle/n zugeordnet sein. So kann beispielsweise ein durchgehendes Saugrohr vorgesehen sein, an welchem eines oder mehrere der Hohlprofile besaugbar angeordnet ist/sind. In diesem Fall kann das Hohlprofil zum Beispiel zwei benachbarten Spinnstellen zugeordnet sein, die mittels eines gemeinsamen Belastungsarms und Walzenträgerträgers die benachbarten Faserverbunde verstreckt und verdichtet.

Vorzugsweise ist der Faserverbund mittels der Klemmwalze im Bereich des Saugschlitzes auf dem Siebriemchen oder perforierten bzw. längsperforierten Riemchen und dem Hohlprofil oder auf der Siebwalze geklemmt. Die Klemmwalze kann allerdings auch in einem geringen Abstand von wenigen Millimetern von dem Saugschlitz angeordnet sein.

Sind die Streckwerke und die Klemmwalzen zweier benachbarter Spinnstellen an einem gemeinsamen Belastungsarm angeordnet, so ist der Austausch der Oberwalzen und der Klemmwalzen der beiden benachbarten Spinnstellen sehr einfach durchzuführen. Der Wechsel erfolgt dabei paarweise und ermöglicht somit weitere Austauschvarianten.

Sind die Oberwalze und die Klemmwalze zweier benachbarter Spinnstellen als jeweilige Walzenpaare in einem Walzenträger an dem gemeinsamen Belastungsarm angeordnet, so können Oberwalze und Klemmwalze zweier Spinnstellen gleichzeitig ausgetauscht werden.

In einer besonders vorteilhaften Ausführung der Erfindung sind die Walzenträger mit Oberwalze und Klemmwalze der ersten Spinnstellengruppe mit denen der zweiten Spinnstellengruppe austauschbar. Oberwalze und Klemmwalze, welche beide an dem Walzenträger befestigt sind, werden somit gemeinsam ausgewechselt. Der Walzenträger mit dem Oberwalzenpaar und dem Klemmwalzenpaar kann somit aus der ersten Spinnstellengruppe oder von dem ersten Belastungsarm entnommen werden und einem Belastungsarm bzw. einer zweiten Spinnstellengruppe zugeordnet werden, welche einen anderen Versatz des Laufes des Faserverbundes zur Spinnstellenteilung aufweist. Damit werden die Verschleißstellen auf der Oberwalze und der Klemmwalze bei dem erneuten Einsatz in der zweiten Spinnstellengruppe nicht mehr von dem Faserverbund beaufschlagt und Oberwalze und Klemmwalze können somit neuwertig verwendet werden.

Eine weitere, besonders vorteilhafte Alternative besteht darin, dass das Oberwalzenpaar und/oder das Klemmwalzenpaar in dem Walzenträger umschlagbar ausgeführt sind. Oberwalzenpaar und/oder Klemmwalzenpaar verbleiben somit z.B. im selben Belastungsarm, werden aber von der erste Spinnstelle des Belastungsarms der zweiten, benachbarten Spinnstelle des Belastungsarms zugestellt. Auch hier wird wiederum bei einer anderen Durchlauflinie des Faserverbandes in den beiden Spinnstellen die Belastung der Oberwalze und der Klemmwalze an einer anderen Stelle erfolgen. Der komplette Austausch von Oberwalze und Klemmwalze oder das überschleifen der Walzenbezüge kann somit verzögert werden.

Eine besonders vorteilhafte weitere Ausführung der Erfindung besteht darin, dass der Belastungsarm und/oder der Walzenträger in axialer Richtung der Ober- und Klemmwalze und quer zur Spindelteilung versetzbar sind. Auch hierbei wird die Verschleißstelle der Walzen außermittig erfolgen. Bei einem Wechsel der Walze an eine Spinnstelle, welche eine andere Einstellung aufweist, wird auch der Verschleiß an einer anderen Stelle auf der Walze erfolgen, wodurch die Walze längere Zeit als üblich verwendet werden kann.

Ein erfindungsgemäßes Hohlprofil dient zur Verwendung in einer Spinnmaschine mit den zuvor beschriebenen Merkmalen. Ein Teil des Hohlprofils weist dabei mehrere erste Saugschlitz/e auf, die sich hinsichtlich mehrerer zweiter Saugschlitze des Hohlprofils in Bezug auf ihren Abstand von der Spindelteilung und/oder ihre Ausrichtung und/oder ihre Form unterscheiden. Das Hohlprofil kann beispielsweise entlang aller Spinnstellen einer Maschinenseite verlaufen. Es kann aber auch unterteilt sein, so dass es beispielsweise nur etwa einer Sektion mit acht Spinnstellen zugeteilt ist. Auch ist es möglich, dass eine Saugleitung jede einzelne Spinnstelle oder ein Spinnstellenpaar mit Unterdruck versorgt und an dieser Saugleitung das Hohlprofil für diese eine Spinnstelle oder das Spinnstellenpaar angeordnet ist.

Die auf dem Hohlprofil in der Spinnmaschine angeordnete Klemmwalze einer Spinnstelle kann somit mit einer anderen Spinnstelle ausgetauscht werden, welche einen anderen Saugschlitz bzw. eine andere Position des Saugschlitzes aufweist. Nachdem sich der Faserverbund stets im Bereich des Saugschlitzes befindet, ist dort auf der Walze der größte Verschleiß zu erwarten. Der durch die Änderung der Position des Saugschlitzes und damit des Faserverbundes kann somit der Verschleiß auf der Klemmwalze verteilt werden, wodurch die Standzeit der Klemmwalze deutlich erhöht werden kann.

Da das Hohlprofil in einzelne, unterschiedliche Teilabschnitte unterteilt ist, können diese Teilabschnitte ausgetauscht werden. Klemmwalze und/oder Oberwalze können hierdurch in der ursprünglichen Spinnstelle verbleiben. Lediglich die Position des Faserverbundes wird verändert.
Vorzugsweise ist jeder Teilabschnitt des Hohlprofils an einer Stanze der Spinnmaschine befestigt. So kann jeder Teilabschnitt beispielsweise einer Sektion der Spinnmaschine mit mehreren, beispielsweise acht Spinnstellen zugeordnet sein.
Ist das Hohlprofil an einer eine oder mehrere Spinnstellen mit Unterdruck versorgenden Saugleitung angeordnet, so können bzgl. der einzelnen Spinnstellen oder beispielsweise pro Spinnstellenpaar die Saugschlitze derart vorgesehen sein, dass in der beschriebenen Weise eine unterschiedliche Belastung der Klemmwalzen erfolgt.
Ein nicht beanspruchtes Riemchen bzw. eine entsprechende Siebwalze dient zur Verwendung in einer Spinnmaschine mit den zuvor beschriebenen Merkmalen. Ein besaugbarer Bereich des Riemchens bzw. der Siebwalze ist in Form eines siebartigen oder perforierten Abschnitts oder einer Längsperforation des Riemens bzw. der Siebwalze seitlich zur Mittellinie des Riemens bzw. der Siebwalze versetzt. Damit ist das Riemchen bzw. die Siebwalze dazu geeignet beispielsweise einen größeren Saugschlitz einseitig für die Besaugung des Faserverbundes zu öffnen und einen anderen Bereich zu verschließen. Der Faserverbund kann somit allein durch den Austausch der Riemchen bzw. der Siebwalze und dem Zusammenwirken mit dem Faserführer den Faserverbund versetzt zur Spindelteilung führen und damit einen einseitigen, unsymmetrischen Verschleiß der Oberwalze und/oder der Klemmwalze bewirken.

Weitere Vorteile der vorliegenden Erfindung sind in den nachfolgenden Ausführungsbeispielen beschrieben. Es zeigt
- **Figur 1**: die schematische Darstellung einer Seitenansicht einer Spinnstelle,
- **Figur 2**: den seitlichen Versatz von Faserführer und Verdichtungseinrichtung,
- **Figur 3**: den seitlichen Versatz der Oberwalze und Klemmwalze,
- **Figur 4**: die Draufsicht auf eine schematische Darstellung acht benachbarter Spinnstellen,
- **Figur 5a und b**: den Faserlauf bei umgeschlagenen Walzen,
- **Figur 6a und b**: einen anderen Faserlauf bei umgeschlagenen Walzen,
- **Figur 7a und b**: den Faserlauf bei unterschiedlich versetzten Verdichtungseinrichtungen,
- **Figur 8a und b**: den Faserlauf bei anderen unterschiedlich angeordneten Verdichtungseinrichtungen,
- **Figur 9a und b**: ein weiteres Ausführungsbeispiel unterschiedlich angeordneter Verdichtungseinrichtungen,
- **Figur 10a und b**: ein weiteres Ausführungsbeispiel unterschiedlich angeordneter Verdichtungseinrichtungen und
- **Figur 11**: eine Saugleitung mit einem Hohlprofil für ein Spinnstellenpaar.

Figur 1 zeigt eine Seitenansicht einer Spinnstelle 1 in schematischer Darstellung. Die Spinnstelle 1 weist ein Streckwerk 2, eine Verdichtungseinrichtung 3 und eine Spindeleinheit 4 auf. Durch das Streckwerk 2 mit verschiedenen Walzenpaaren bzw. einem Riemchenpaar, die Verdichtungseinrichtungen 3 und in die Spinneinheit 4 hinein wird ein Faserverbund 5 gefördert und von einer Lunte zu einem Garn versponnen. Am Eintritt des Streckwerks 2 ist ein Faserführer 6 bzw. Einlauftrichter angeordnet. In dem Streckwerk 2 können auch noch weitere Faserführer, die hier nicht dargestellt sind, angeordnet sein. In Richtung des Faserlaufes des Faserverbundes 5 gesehen, ist der letzte angeordnete Faserführer 6 maßgebend dafür, wie bzw. wo der Faserverbund 5 in die Verdichtungseinrichtung 3 einläuft bzw. aus dem Streckwerk 2 austritt. Am Ausgang des Streckwerks 2 ist ein Ausgangswalzenpaar 7 mit einer Unterwalze 8 und einer Oberwalze 9 angeordnet. Im Anschluss an das Ausgangswalzenpaar 7 ist die Verdichtungseinrichtung 3 mit einer Klemmwalze 10, einem Hohlprofil 11, einem Riemchen 12 und einer Umlenkführung 13 angeordnet. Die Klemmwalze 10 ist in dem hier dargestellten Ausführungsbeispiel mit einem Riemen oder alternativ bspw. mit einem Getriebe über die Oberwalze 9 angetrieben und bewegt dadurch das Riemchen 12 auf einem Teil der Oberfläche des Hohlprofils 11 und auf der Umlenkführung 13.

Im Bereich des Faserlaufs des Faserverbundes 5 ist in dem Hohlprofil 11 ein Saugschlitz 14 vorgesehen. In dem Hohlprofil 11 herrscht Unterdruck, wodurch der Faserverbund 5 an mit Öffnungen versehene Riemchen 12 im Bereich des Saugschlitzes 14 angesaugt wird. Die Fasern des Faserverbandes 5 werden an dieser Stelle verdichtet.

Oberwalze 9 und Klemmwalze 10 sind über einen Walzenträger 15 mit einem Belastungsarm 16 verbunden. Der Belastungsarm 16 trägt die Oberwalzen bzw. das Oberriemchen und die klemmwalzen 10 der Verdichtungseinrichtungen 3 zweier benachbarter Streckwerke 2 von benachbarten Spinnstellen 1. Oberwalze 9 und Klemmwalze 10 können aus dem Walzenträger 15 einzelnen entnommen und beispielsweise umgeschlagen werden. Dies bedeutet, dass die Achsen der Oberwalze 9 und der Klemmwalze 10 um 180° um die Mittellinie des Belastungsarms 16 gedreht werden, so dass dann die Oberwalze 9 und die Klemmwalze 10 ihrer jeweils benachbarten Spinnstelle 1 zugeordnet ist. Die beiden Spinnstellen 1 sind im Abstand einer Spindelteilung voneinander beabstandet. Mittig zu der Spindelteilung ist die Mittellinie des Belastungsarms 16 angeordnet.

Figur 2 zeigt eine schematische Darstellung eines von einer Spindellinie SL beabstandeten Faserlaufs 20. Die Spindellinie SL bezeichnet den geradlinigen Verlauf durch das Streckwerk 2 bis in die Spinneinheit 4. Der Faserführer 6 ist in einem Abstand A von der Spindellinie SL beabstandet. Auch der Eingangsbereich der Verdichtungseinrichtung 3, hier des Saugschlitzes 14, ist im Wesentlichen in diesem Abstand A von der Spindellinie SL beabstandet. Der Abstand A muss dabei so groß sein, dass der auf der Oberwalze 9 entstehende Verschleiß soweit von der Spindellinie SL beabstandet ist, dass bei einem Umschlagen der Oberwalze 9 der daraufhin entstehende Verschleiß beabstandet von dem zuerst entstandenen Verschleiß erfolgt.

Eine Mittellinie M bezeichnet die Lage des Belastungsarms 16. An diesem Belastungsarm 16 sind die Oberwalzen 9 der beiden benachbarten Spinnstellen 1 und 1' befestigt. Die benachbarten Oberwalzen 9 und Klemmwalzen 10 sind mittels einer Achse miteinander verbunden. Die benachbarten Spindellinien SL sind in einem Abstand der Spindelteilung ST angeordnet. Bei einem Umschlagen der Oberwalzenpaar 9 und der Klemmwalzen 10, d.h. bei einem Drehen dieser Walzenpaare um die Mittellinie M gelangt die zuvor rechts angeordnete Walze auf die linke Seite und umgekehrt. Hierdurch ist der Faserlauf 20 nach dem Umschlagen deutlich vom Faserlauf 20 vor dem Umschlagen auf der Oberwalze 9 bzw. der Klemmwalze 10 vorhanden. Der Verschleiß, welcher nach dem Umschlagen entsteht, ist somit deutlich beabstandet von dem Verschleiß vor dem Umschlagen.

Figur 3 zeigt ähnlich wie in Figur 2 zwei benachbarte Spinnstellen eines Belastungsarms 16, dessen Mittellinie M eingezeichnet ist. Der Faserlauf 20 ist bei diesem Ausführungsbeispiel in herkömmlicher Weise ausgeführt. Faserführer 6 ist dementsprechend in unmittelbarer Nähe der Spindellinie SL angeordnet. Bei einer üblichen Anbauweise der Oberwalze 9 und der Klemmwalze 10 würde der Verschleiß in oder in unmittelbarer Nähe der Mittellinie der Walzen entstehen. Auch bei einem Umschlagen der Walzen wäre der Verschleiß nicht so weit beabstandet, dass er keinen Einfluss mehr auf den Faserverbund 5 nehmen würde. Es ist dabei zu beachten, dass der Faserverbund 5 selbstverständlich nicht so schmal wie die hier dargestellte Strichstärke ist, sondern eine gewisse seitliche Ausbreitung hat. Außerdem ist der Verschleiß nicht nur linienförmig, sondern breitet sich in dem Kunststoffbelag der Oberwalze 9 bzw. Klemmwalze 10 auch seitlich aus. Hierdurch wäre bei einem Umschlagen der Walzen die Einflussnahme des ursprünglichen Verschleißes auf den neuen Faserlauf so stark, dass ein Spinnen nahezu unmöglich wäre. Um dies zu vermeiden, ist bei dem Ausführungsbeispiel der Figur 3 ein seitlicher Versatz des Oberwalzenpaares 9 und des Klemmwalzenpaares 10 vorgesehen. Der seitliche Versatz ist in einem Abstand W von der Spindellinie SL vorgesehen. Dieser Abstand W ist wiederum so, dass auch bei einem Umschlagen der Walzen um die Mittellinie M der erneute Verschleiß bzw. der Fadenlauf 20 in einem Abstand auf der Walze 9 bzw. der Klemmwalze 10 entsteht, welcher deutlich beabstandet von dem ursprünglichen Faserlauf 20 auf der Oberwalze 9 bzw. Klemmwalze 10 ist.

Wie der jeweilige Abstand A oder W sein muss, ist vom Einzelfall abhängig. So spielt einerseits die Stärke des Faserverbandes 5 eine Rolle und andererseits auch das Material Oberwalze 9 oder der Klemmwalzen 10. Die Größe der entsprechende Abstand ist, desto sicherer kann sich der Fachmann sein, dass eine Einflussnahme der alten Verschleißspuren auf den neuen Faserlauf 20 nicht stattfindet.

Während in Figur 2 der Saugschlitz 14 so schräg gestellt ist, dass er den Faserverbund 5 aus dem großen Abstand A des versetzten Faserlauf 20 zurück in den Bereich der Spindellinie SL führt, ist in der Figur 3 der Saugschlitz 14 sehr steil gestellt, da der Faserlauf 20 in unmittelbarer Nähe der Spindellinie SL liegt.

Figur 4 zeigt die schematische Draufsicht auf vier Belastungsarme 16 mit acht Spindellinien SL. Jeweils zwei Belastungsarmen 16 mit vier Spinnstellen 1 ist ein Hohlprofil 11.1 und 11.2 zugeordnet. In dem Hohlprofil 11.1 sind Saugschlitze 14 vorgesehen, welche von rechts nach links geneigt sind. Der Faserlauf 20 ist hierbei auch durch eine entsprechende Anordnung der Faserführer 6 rechts von der Spindellinie SL eingestellt. Die Walzen werden dementsprechend auch rechts von ihrer mittleren Linie, welche mit der Spindellinie SL übereinstimmt, von den Fasern beaufschlagt und an dieser Stelle entsprechend verschlissen. Die beiden rechts dargestellten Belastungsarme 16 sind einem weiteren Teilabschnitt des Hohlprofils 11, hier dem Hohlprofil 11.2 zugeordnet. Bei diesem Hohlprofil 11.2 sind die Saugschlitze 14 von links nach rechts orientiert. Dies entspricht dem Faserlauf 20, welcher hier durch die entsprechende Einstellung der Faserführer 6 links von der Spindellinie SL verläuft. Die jeweiligen Faserführer 6 sind mit einer Verbindungsstange 21 verbunden, um sie gemeinsam einstellen zu können. Die Teilabschnitte der Hohlprofile 11.1 und 11.2 sind jeweils in einer Stanze 22 befestigt, welche eine Sektion der Spinnmaschine abschließt. Oberwalze 9 und die hier nicht dargestellte Klemmwalze 10 können entweder durch Umschlagen an demselben Belastungsarm 16 oder dem Belastungsarm 16, welcher denselben Versatz des Faserlaufs 20 aufweist, ausgetauscht werden. Alternativ können die Oberwalzenpaare 9 aber auch der benachbarten Sektion bei einem Austausch zugestellt werden. Auch hier werden die neuen Verschleißstellen versetzt zu den vorherigen, alten Verschleißstellen auftreten.

Bei den dargestellten Ausführungsbeispielen wird allerdings ein Umschlagen oder Versetzen der Klemmwalzen 10 keinen wesentlichen Vorteil bringen. Auch wenn die Klemmwalzen 10 deutlich weniger verschleißen als die Oberwalzen 9, so ist der Faserlauf 20 hier so unbedeutend versetzt, dass ein Umschlagen oder Versetzen der Klemmwalzen nicht möglich sein wird oder zumindest keinen Vorteil bringen wird. In jedem Falle ist sicherzustellen, dass die alten Verschleißstellen beim weiteren Spinnen nicht hinderlich sind.

Die folgenden Ausführungsbeispiele zeigen verschiedene Varianten der Einstellungen der Saugschlitze 14 bzw. der Faserläufe 20.

In Figur 5a ist der Beginn des Saugschlitzes 14 zusammen mit dem Faserlauf 20 in einem Abstand A nach rechts versetzt. Dies entspricht im Wesentlichen der Ausführung der Figur 2. Bei einem Umschlagen der Oberwalze 9 werden die alten Verschleißmarken entsprechend der gestrichelten Linie der Figur 5b links von der Spindellinie SL verlaufen. Sie sind damit in einem Abstand A links von der Spindellinie SL angeordnet, während der aktuelle Faserlauf 20 in einem Abstand A rechts von der Spindellinie SL ist. Ein Umschlagen der Klemmwalze 10 ist bei diesem Ausführungsbeispiel nicht erforderlich, da der Faserlauf 20 am Auslauf des Saugschlitzes 14 im Bereich der Spindellinie SL ist. Er ist damit symmetrisch zur Mittellinie M und wird nach einem Umschlagen der Klemmwalze 10 an derselben Stelle sein wie zuvor.

In den Ausführungsbeispielen der Figur 6a und 6b sind sowohl der Beginn als auch das Ende des Saugschlitzes 14 von der Spindellinie SL beabstandet. Im Gegensatz zu Figur 5 wird auch bei einem Umschlagen der Klemmwalze 10 ein seitlicher Versatz in den Abständen A und a der Verschleißstellen entstehen, wie in der Figur 6b durch die gestrichelte Linie an der Klemmwalze 10 darstellt ist.

Während bei den Figuren 6a und 6b der Abstand A des Faserlaufs 20 von der Spindellinie SL im Bereich der Oberwalze 9 weiter entfernt ist (Abstand A) als bei der Klemmwalze 10 (Abstand a), zeigt das Ausführungsbeispiel der Figuren 7a und 7b einen Faserlauf 20, welcher im Bereich der Oberwalze 9 näher an der Spindellinie SL ist (Abstand a) als im Bereich der Klemmwalzen 10 (Abstand A). Dementsprechend ist die Neigung der Saugschlitze 14 in Laufrichtung des Faserverbundes 5 von der Spindellinie SL weg gerichtet. Bei den beiden rechts dargestellten Spinnstellen ist im Bereich der Oberwalze 9 ein größerer Abstand A des Faserlaufs 20 als im Bereich der Klemmwalzen 10 eingestellt. Außerdem ist der Faserlauf 20 rechts von der Spindellinie SL angeordnet, während er bei den beiden linken Spinnstellen links von der Spindellinie SL verläuft. Bei dieser Anordnung der vier Spinnstellen ist es einerseits möglich durch ein Umschlagen der Walzenpaare der Oberwalzen 9 und der Klemmwalzen 10 einen Versatz der Verschleißstellen zu bewirken. Darüber hinaus ist es hier auch möglich, durch einen Tausch der Walzenpaare von den beiden linken Spinnstellen zu den beiden rechten Spinnstellen auch einen Versatz der Verschleißstellen auf den Walzen zu erzeugen.

In dem Ausführungsbeispiel der Figuren 8a und 8b sind vier Spinnstellen dargestellt, bei welchen bei dem linken Belastungsarm die Saugschlitze 14 außerhalb der Spindellinie SL liegen, während sie bei den beiden rechten Spinnstellen innerhalb der Spindellinie SL angeordnet sind. Auch hierbei ist es einerseits möglich durch ein Umschlagen der Walzenpaare den Verschleiß an einer anderen Stelle der Walzen zu erzeugen. Besser ist es in diesem Ausführungsbeispiel die Walzenpaare des linken Belastungsarms mit den Walzenpaaren des rechten Belastungsarms zu tauschten. Hierdurch werden die Verschleißstellen deutlicher voneinander beabstandet sein und werden sich nicht gegenseitig beeinflussen.

In dem Ausführungsbeispiel der Figuren 9a und 9b ist ein V-förmiges Schlitzmuster dargestellt. Während bei dem linken Belastungsarm die beiden Saugschlitze 14 voneinander weg gerichtet sind, sind sie bei dem rechten Belastungsarm 16 aufeinander zu gerichtet. Beide Male enden die Saugschlitze 14 im Bereich der Spindellinie SL, so dass ein Tausch der Klemmwalzen 10 nicht hilfreich ist. Bei den Oberwalzenpaar 9 hingegen werden die Verschleißstellen deutlich versetzt zueinander auftreten.

In dem Ausführungsbeispiel der Figuren 10a und 10b sind die Schlitzmuster paarweise parallel. Bei dem linken Belastungsarm 16 sind die beiden zugeordneten Saugschlitze 14 in Faserlaufrichtung von rechts nach links geneigt. Im rechten Belastungsarm sind die Saugschlitze 14 von links nach rechts gerichtet. Beide Male enden die Saugschlitze 14 im Bereich der Spindellinie SL und haben einen sehr kleinen Abstand a. Ein Tausch der Klemmwalzen 10 wird hier wiederum keinen Vorteil bringen. Hingegen ein Wechsel der Oberwalze 9 ist sowohl mit Umschlagen als auch mit einem Wechsel vom linken Belastungsarm zum rechten Belastungsarm möglich.

Bei den Ausführungsbeispielen der Figuren 7-10 ist neben dem einzelnen Austausch der Walzenpaare auch möglich den Walzenträger 15 des jeweiligen Belastungsarms 16 aus dem Belastungsarm 16 zu entnehmen und in den benachbart angedeuteten Belastungsarm 16 einzusetzen. Auch dies bewirkt, dass die Oberwalze 9 und oder Klemmwalzen 10 an einer anderen Stelle von den Fasern beaufschlagt werden und dort einen erneuten Verschleiß verursachen. Auch hierbei ist die Standzeit zumindest der Oberwalze 9 und in der Regel auch der weniger belasteten Klemmwalzen 10 deutlich verlängert.

In Figur 11 ist eine Saugleitung 40 dargestellt, welche mittels einer Zuleitung 41 mit dem Hohlprofil 11 verbunden ist. In dem Hohlprofil 11 sind zwei parallel zur Spindellinie verlaufende Saugschlitze 14 angeordnet. Das Hohlprofil 11 ist in diesem Ausführungsbeispiel für ein Spinnstellenpaar vorgesehen.

Die vorliegende Erfindung ist nicht auf die dargestellten Ausführungsbeispiele beschränkt. Kombinationen der einzelnen Ausführungsbeispiele sind im Rahmen der Patentansprüche und der übrigen Offenbarung jederzeit möglich.

## Patentansprüche

1. Spinnmaschine mit einer Vielzahl nebeneinander, im Abstand einer Spindelteilung (ST) angeordneter Spinnstellen (1),
- wobei jede Spinnstelle (1) mindestens einen Faserführer (6) zum Führen eines Faserverbundes (5),
- ein Streckwerk (2) zum Verstrecken des Faserverbundes (5),
- eine nach dem Streckwerk (2) angeordnete Verdichtungseinrichtung (3) zur Verdichtung des verstreckten Faserverbundes (5) sowie
- eine in einer Spindellinie (SL) angeordneten Spindel zur Erzeugung eines Garnes aufweist, und
- der Faserverbund (5) in dem Streckwerk (2) mittels eines Ausgangswalzenpaares (7) mit Ober- und Unterwalze (8,9) geklemmt ist und der Verdichtungseinrichtung (3) zugeführt wird, und
- der verstreckte Faserverbund (5) im wirksamen Bereich der Verdichtungseinrichtung (3) verdichtet und mittels einer Klemmwalze (10) geklemmt wird,
- wobei die Mitte der Spindel (Spindelmitte M) der Spindellinie (SL) entspricht und die Spindelteilung (ST) die Position der Spindelmitte (M) einer jeden Spinnstelle (1) ist und die Spindelteilung (ST) den Abstand der Spindelmitten (M) benachbarter Spindeln der Spinnmaschine wiedergibt,
**dadurch gekennzeichnet, dass**
a) der Faserführer (6), insbesondere der Faserführer (6), welcher der Verdichtungseinrichtung (3) entgegen der Faserlaufrichtung gesehen am Nächsten angeordnet ist, und zumindest ein Teil des wirksamen Bereichs der Verdichtungseinrichtung (3) in einem vorbestimmten und im Wesentlichen gleichen Abstand (A)
und/oder
b) die Oberwalze (9) des Ausgangswalzenpaares (7) und/oder die Klemmwalze (10) in ihrer axialen Richtung
versetzt zur Spindelteilung (ST) bzw. Spindellinie (SL) angeordnet sind und dabei
die Oberwalze (9) und/oder die Klemmwalze (10) außermittig von dem Faserverbund (5) kontaktiert werden, wodurch der Verschleiß der Oberwalze (9) und der Klemmwalze (10) somit ebenfalls außermittig erfolgt und
die Oberwalze (9) und/oder die Klemmwalze (10) einer ersten Spinnstelle (1) mit jener einer zweiten Spinnstelle (1'), an welcher der Faserverbund (5) die Oberwalze (9) und/oder die Klemmwalze (10) anders als bei der ersten Spinnstelle (1) kontaktiert, austauschbar ist, so dass nach dem Austausch die Kontaktierung des Faserverbundes (5) mit der Oberwalze (9) bzw. Klemmwalze (10) an einer anderen Stelle stattfindet.

2. Spinnmaschine nach dem vorherigen Anspruch, **dadurch gekennzeichnet, dass** die Verdichtungseinrichtung (3) einen insbesondere schräg zur Laufrichtung des Faserverbundes (5) angeordneten Saugschlitz (14) mit einem darüber angeordneten Siebriemchen (12), einem Riemchen (12') mit einer Perforation, insbesondere einer Längsperforation oder einer Siebwalze aufweist.

3. Spinnmaschine nach Anspruch 2, **dadurch gekennzeichnet, dass** der wirksame Bereich der Verdichtungseinrichtung (3) durch den Saugschlitz (14) und/oder die Längsperforation (31) und/oder einen besaugbaren Bereich (30) des perforierten Riemchens oder des Siebriemchens (12) oder der Siebwalze gebildet ist.

4. Spinnmaschine nach einem oder mehreren der vorherigen Ansprüche 2 oder 3, **dadurch gekennzeichnet, dass** an der Spinnmaschine
- der Abstand des Faserführers (6) und zumindest ein Teil des wirksamen Bereichs der Verdichtungseinrichtung (3) von der Spindelteilung (ST) bzw. Spindellinie (SL)
und/oder
- die Ausrichtung und/oder die Form der Saugschlitze (14)
und/oder
- die axiale Anordnung der Oberwalze (9) des Ausgangswalzenpaares und/oder der Klemmwalze (10)
in einer ersten Gruppe von Spinnstellen (1) unterschiedlich zu denen einer zweiten Gruppe von Spinnstellen (1) ist, so dass Abnutzungen der Oberwalze (9) und/oder der Klemmwalze (10) in den Spinnstellengruppen unterschiedlich sind.

5. Spinnmaschine nach Anspruch 4, **dadurch gekennzeichnet, dass** die Spinnstellengruppe zwei benachbarte Spinnstellen (1) oder mehrere Spinnstellen (1) einer Sektion umfasst.

6. Spinnmaschine nach einem oder mehreren der vorherigen Ansprüche, **dadurch gekennzeichnet, dass** zusätzlich zum Anfangsbereich auch der Endbereich des wirksamen Bereichs der Verdichtungseinrichtung (3) außerhalb der Spindelteilung (ST) bzw. Spindellinie (SL) angeordnet ist.

7. Spinnmaschine nach einem oder mehreren der vorherigen Ansprüche, **dadurch gekennzeichnet, dass** der Faserführer (6) stationär oder changierend und der Changierbereich außerhalb der Spindelteilung (ST) bzw. Spindellinie (SL) angeordnet ist.

8. Spinnmaschine nach einem oder mehreren der vorherigen Ansprüche 4 bis 7, **dadurch gekennzeichnet, dass** die Faserführer (6) der Spinnstellengruppe miteinander verbunden und gemeinsam in Bezug auf die Spindelteilung (ST) bzw. Spindellinie (SL) einstellbar sind, um eine Verstellung für die gesamte Spinnstellengruppe zu ermöglichen, wodurch mehrere axiale Bereiche der Oberwalze und der Klemmwalze beaufschlagt werden können.

9. Spinnmaschine nach einem oder mehreren der vorherigen Ansprüche 2 bis 8, **dadurch gekennzeichnet, dass** mehrere benachbarte Saugschlitze (14) in oder an einem Hohlprofil (11) angeordnet sind und/oder das Hohlprofil (11) einer oder mehreren Spinnstelle/n zugeordnet ist.

10. Spinnmaschine nach einem der Ansprüche 2 oder 9, **dadurch gekennzeichnet, dass** der Faserverbund (5) mittels der Klemmwalze (10) im Bereich des Saugschlitzes (14) auf dem Siebriemchen (12) oder perforierten, insbesondere längsperforierten Riemchen (12') und dem Hohlprofil (11) oder auf der Siebwalze geklemmt ist.

11. Spinnmaschine nach einem oder mehreren der vorherigen Ansprüche, **dadurch gekennzeichnet, dass** die Streckwerke (2) und die Klemmwalzen (10) zweier benachbarter Spinnstellen (1) an einem gemeinsamen Belastungsarm (16) angeordnet sind und dass die Oberwalze (9) und die Klemmwalze (10) zweier benachbarter Spinnstellen (1) als jeweilige Walzenpaare in einem Walzenträger (15) an dem gemeinsamen Belastungsarm (16) angeordnet sind.

12. Spinnmaschine nach dem vorherigen Anspruch, **dadurch gekennzeichnet, dass** die Walzenträger (15) mit Oberwalze (9) und Klemmwalze (10) der ersten Spinnstellengruppe mit denen der zweiten Spinnstellengruppe austauschbar sind.

13. Spinnmaschine nach einem oder mehreren der vorherigen Ansprüche 11 oder 12, **dadurch gekennzeichnet, dass** das Oberwalzenpaar und/oder das Klemmwalzenpaar in dem Walzenträger (15) umschlagbar ausgeführt sind.

14. Spinnmaschine nach einem oder mehreren der vorherigen Ansprüche 11 bis 13, **dadurch gekennzeichnet, dass** der Belastungsarm (16) und/oder der Walzenträger (15) in axialer Richtung der Ober- und Klemmwalze (10) und quer zur Spindelteilung (ST) versetzbar ist.

15. Hohlprofil zur Verwendung in einer vorbestimmten Spinnmaschine mit einer Vielzahl voneinander beabstandeter Spinnstellen (1) mit Spindellinien (SL) gemäß einem der vorherigen Ansprüche,
- wobei an das Hohlprofil (11) eine mit Unterdruck versorgende Saugleitung anordenbar ist und
- das Hohlprofil (11) mehrere Saugschlitze (14) aufweist,
- wobei jeder Spindellinie (SL) jeweils ein Saugschlitz (14) zuordenbar ist,
**dadurch gekennzeichnet, dass**
- das Hohlprofil (11) in einzelne, unterschiedliche Teilabschnitte unterteilt ist,
- wobei in einem ersten Teilabschnitt ausschließlich Saugschlitze einer ersten Ausrichtung und/oder Form und in einem zweiten Teilabschnitt ausschließlich Saugschlitze einer anderen Ausrichtung und/oder Form angeordnet sind und
- wobei bei bestimmungsgemäßem Gebrauch der/die Saugschlitz/e mit der ersten Ausrichtung und/oder Form rechts von der Spindelllinie SL und der/ die Saugschlitz/e mit der zweiten Ausrichtung und/oder Form links von der Spindelllinie SL verläuft/verlaufen und
- diese Teilabschnitte ausgetauscht werden können.

16. Verfahren zur Anwendung in einer Spinnmaschine gemäß einem der vorherigen Ansprüche 1 bis 14, **dadurch gekennzeichnet, dass** die Oberwalze (9) und/oder die Klemmwalze (10) einer ersten Spinnstelle (1) mit jener einer zweiten Spinnstelle (1'), an welcher der Faserverbund (5) die Oberwalze (9) und/oder die Klemmwalze (10) anders als bei der ersten Spinnstelle (1) kontaktiert, ausgetauscht wird, so dass nach dem Austausch die Kontaktierung des Faserverbundes (5) mit der Oberwalze (9) bzw. Klemmwalze (10) an einer anderen Stelle stattfindet.

17. Verfahren gemäß dem vorherigen Anspruch, **dadurch gekennzeichnet, dass** ein Walzenträger (15) mit Oberwalze (9) und Klemmwalze (10) der ersten Spinnstelle (1) mit dem Walzenträger (15) der zweiten Spinnstelle (1') ausgetauscht wird.

18. Verfahren gemäß Anspruch 16, **dadurch gekennzeichnet, dass** das Oberwalzenpaar und/oder das Klemmwalzenpaar in dem Walzenträger (15) umgeschlagen wird.

## Claims

1. A spinning machine comprising a plurality of spinning positions (1) disposed adjacent to each other and spaced apart by a spindle pitch (ST),
- each spinning position (1) comprising at least one fiber guide (6) for guiding a fiber composite (5),
- a drafting system (2) for drafting the fiber composite (5),
- a condensing device (3) for condensing the drafting fiber composite (5) disposed downstream of the drafting system (2), and
- a spindle disposed in a spindle line (SL) for producing a yarn, and
- the fiber composite (5) being clamped in the drafting system (2) by means of a discharge roller pair (7) having an top and a bottom roller (8, 9) and being fed into the condensing device (3), and
- the drafted fiber composite (5) being condensed in the effective range of the condensing device (3) and clamped by means of a clamping roller (10),
- whereas the center of the spindle (M) corresponds to the spindle line (SL) and the spindle pitch (ST) is the position of the center of the spindle (M) of each spinning station (1) and the spindle pitch (ST) represents the spacing of the spindle centers (M) of adjacent spindles of the spinning machine,
**characterized in that**
a) the fiber guide (6), particularly the fiber guide (6) disposed closest to the condensing device (3) as seen opposite the fiber running direction, and at least a part of the effective range of the condensing device (3) are disposed in a predefined and substantially equal spacing (A)
and/or
b) the top roller (9) of the discharge roller pair (7) and/or the clamping roller (10) in the axial direction thereof
are offset relative to the spindle pitch (ST) or spindle line (SL) and whereas
the top roller (9) and/or the clamping roller (10) are contacted off center by the fiber composite (5) whereby the wear of the top roller (9) and the clamping roller (10) thus also occurs off center and
the top roller (9) and/or clamping roller (10) of a first spinning position (1) is interchangeable with that from a second spinning position (1'), on which the fiber composite (5) contacts the top roller (9) and/or the clamping roller (10) differently than at the first spinning position (1), so that after the exchange the contacting of the fiber composite (5) with the upper roller (9) or the clamping roller (10) takes place at a different location.

2. The spinning machine according to the preceding claim, **characterized in that** the condensing device (3) comprises a suction slit (14) disposed particularly at an angle to the running direction of the fiber composite (5) and having a lattice apron (12) disposed above the same, an apron (12') having a perforation, particularly a longitudinal perforation, or a screen roller.

3. The spinning machine according to claim 2, **characterized in that** the effective range of the condensing device (3) is formed by the suction slit (14) and/or the longitudinal perforation (31) and/or a suctionable portion (30) of the perforated apron or of the lattice apron (12) or the screen roller.

4. The spinning machine according to any one or more of the preceding claims 2 or 3, **characterized in that** on the spinning machine
- the spacing of the fiber guide (6) and at least a part of the effective range of the condensing device (3) from the spindle pitch (ST) or spindle line (SL)
and/or
- the alignment and/or the shape of the suction slits (14)
and/or
- the axial arrangement of the top roller (9) of the discharge roller pair
and/or the clamping roller (10)
in a first group of spinning positions (1) is different from those of a second group of spinning positions (1), so that wear of the top roller (9) and/or the clamping roller (10) are different in the spinning position groups.

5. The spinning machine according to claim 4, **characterized in that** the spinning position group comprises two adjacent spinning positions (1) or a plurality of spinning positions (1) of a section.

6. The spinning machine according to any one or more of the preceding claims, **characterized in that**, in addition to the starting portion, the ending portion of the effective range of the condensing device (3) is also disposed outside of the spindle pitch (ST) or spindle line (SL).

7. The spinning machine according to any one or more of the preceding claims, **characterized in that** the fiber guide (6) is stationary or traversing, and the traversing portion is disposed outside of the spindle pitch (ST) or spindle line (SL).

8. The spinning machine according to any one or more of the preceding claims 4 to 7, **characterized in that** the fiber guides (6) of the spinning position group are connected to each other and can be jointly adjusted with respect to the spindle pitch (ST) or spindle line (SL) in order to make an adjustment possible for the entire spinning position group, whereby a plurality of axial portions of the top roller and the clamping roller can be subjected.

9. The spinning machine according to any one or more of the preceding claims 2 to 8, **characterized in that** a plurality of adjacent suction slits (14) are disposed in or on a hollow profile (11) and/or the hollow profile (11) is associated with one or more spinning position(s).

10. The spinning machine according to any one or more of the preceding claims 2 to 9, **characterized in that** the fiber composite (5) is clamped by means of the clamping roller (10) in the portion of the suction slit (14) on the lattice apron (12) or the perforated, particularly longitudinally perforated apron (12') and the hollow profile (11) or on the screen roller.

11. The spinning machine according to any one or more of the preceding claims, **characterized in that** the drafting system (2) and the clamping rollers (10) of two adjacent spinning positions (1) are disposed on a common loading arm (16) and that the top roller (9) and the clamping roller (10) of two adjacent spinning positions (1) are disposed as respective roller pairs in a roller carrier (15) on the common loading arm (16).

12. The spinning machine according to the preceding claim, **characterized in that** the roller carriers (15) having a top roller (9) and a clamping roller (10) of the first spinning position group are interchangeable with those of the second spinning position group.

13. The spinning machine according to any one or more of the preceding claims 11 or 12, **characterized in that** the top roller pair and/or the clamping roller pair are implemented as reversible ones in the roller carrier (15).

14. The spinning machine according to any one or more of the preceding claims 11 to 13, **characterized in that** the loading arm (16) and/or the roller carrier (15) can be offset in the axial direction of the top roller and clamping roller (10) and transversely to the spindle pitch (ST).

15. A hollow profile for use in a predetermined spinning machine
comprising a plurality of spinning positions (1) being spaced apart of each other and having spindle lines (SL) according to any one of the preceding claims,
- wherein a suction line supplying with vacuum pressure can be disposed to the hollow profile (11) and
- the hollow profile (11) has a plurality of suction slits (14),
- wherein one suction slit (14) can be assigned to each spindle line (SL) respectively
**characterized in that**
- the hollow profile (11) is subdivided into different individual partial segments,
- wherein only suction slits of a first alignment and/or shape are disposed in a first partial segment and only suction slits of a different alignment and/or shape are disposed in a second partial segment and
- wherein, when used as intended, the suction slit(s) of the first alignment and/or shape is/are running on the right side of the spindle line (SL) and the suction slit(s) of the second alignment and/or shape is/are running on the left side of the spindle line (SL) and
- said partial segments can be replaced.

16. Method for use on a spinning machine according to one of the preceding claims 1 to 14, **characterized in that** the top roller (9) and/or the clamping roller (10) of a first spinning station (1) is replaced by the one of a second spinning position (1') on which the fiber composite (5) contacts the top roller (9) and/or the clamping roller (10) differently than at the first spinning station (1), so that after the replacement the fiber composite (5) makes contact with the top roller (9) or clamping roller (10) at a different location .

17. Method according to the preceding claim **characterized in that** a roller carrier (15) having a top roller (9) and a clamping roller (10) of the first spinning position (1) is exchanged with the roller carrier (15) of the second spinning position (1').

18. Method according to claim 16 **characterized in that** the top roller pair and/or the clamping roller pair is reverted in the roller carrier (15).

## Revendications

1. Machine à filer avec une multitude de postes de filage (1) disposés les uns à côté des autres à distance d'un écartement des broches (ST),
- dans laquelle chaque poste de filage (1) comporte au moins un guide-fibres (6) pour guider un composite de fibres (5),
- un dispositif d'étirage (2) pour étirer le composite de fibres (5),
- un dispositif de compactage(3) disposé en aval du dispositif d'étirage (2) pour condenser le composite de fibres (5) étiré, ainsi que
- une broche disposée dans une ligne de broche (SL) pour produire un fil, et
- le composite de fibres (5) est serré dans le dispositif d'étirage (2) à l'aide d'une paire de cylindres délivreurs (7) avec cylindres supérieur et inférieur (8, 9) et est acheminé au dispositif de compactage(3), et
- le composite de fibres (5) étiré est condensé dans la zone efficace du dispositif de compactage(3) et serré à l'aide d'un cylindre pinceur (10),
- dans laquelle le milieu de la broche (milieu de broche M) correspond à la ligne de broche (SL) et l'écartement des broches (ST) est la position du milieu de broche (M) de chaque poste de filage (1) et l'écartement des broches (ST) reproduit la distance entre les milieux de broches (M) de broches voisines de la machine à filer,
**caractérisée en ce que**
a) le guide-fibres (6), en particulier le guide-fibres (6) qui, vu dans le sens contraire à la direction de déplacement des fibres, est disposé le plus près du dispositif de compactage (3), et au moins une partie de la zone efficace du dispositif de compactage (3) sont disposés à une distance (A) prédéterminée et sensiblement égale
et/ou
b) le cylindre supérieur (9) de la paire de cylindres délivreurs (7) et/ou le cylindre pinceur (10) dans leur direction axiale
sont disposés décalés par rapport à l'écartement des broches (ST) ou la ligne de broche (SL) et, dans ce contexte,
le cylindre supérieur (9) et/ou le cylindre pinceur (10) sont contactés en un point excentré du composite de fibres (5), ce par quoi l'usure du cylindre supérieur (9) et du cylindre pinceur (10) se produit également de manière excentrée, et
le cylindre supérieur (9) et/ou le cylindre pinceur (10) d'un premier poste de filage (1) est interchangeable avec celui d'un second poste de filage (1') auquel le composite de fibres (5) contacte le cylindre supérieur (9) et/ou le cylindre pinceur (10) autrement qu'au premier poste de filage (1), de sorte que, après l'échange, l'entrée en contact du composite de fibres (5) avec le cylindre supérieur (9) ou le cylindre pinceur (10) a lieu dans une position différente.

2. Machine à filer selon la revendication précédente, **caractérisé en ce que** le dispositif de compactage(3) présente une fente d'aspiration (14) disposée en particulier obliquement par rapport au sens de défilement du composite de fibres (5), avec une lanière de tamisage (12) disposée au-dessus, une lanière (12') avec une perforation, en particulier, une perforation longitudinale ou un cylindre de tamisage.

3. Machine à filer selon la revendication 2, **caractérisée en ce que** la zone efficace du dispositif de compactage (3) est formée par la fente d'aspiration (14) et/ou la perforation longitudinale (31) et/ou une zone aspirable (30) de la lanière perforée ou de la lanière de tamisage (12) ou du cylindre de tamisage.

4. Machine à filer selon l'une ou plusieurs des revendications précédentes 2 ou 3, **caractérisée en ce que**, sur la machine à filer,
- l'écart du guide-fibres (6) et au moins une partie de la zone efficace du dispositif de compactage (3) par rapport à l'écartement des broches (ST) ou la ligne de broche (SL)
et/ou
- l'orientation et/ou la forme des fentes d'aspiration (14) et/ou
- la disposition axiale du cylindre supérieur (9) de la paire de cylindres délivreurs et/ou du cylindre pinceur (10)
dans un premier groupe de poste de filage (1) est différente de celles d'un second groupe de poste de filage (1), de sorte que des usures du cylindre supérieur (9) et/ou du cylindre pinceur (10) dans les groupes de postes de filage sont différentes.

5. Machine à filer selon la revendication 4, **caractérisée en ce que** le groupe de postes de filage comprend deux postes de filage (1) voisins ou plusieurs postes de filage (1) d'une section.

6. Machine à filer selon l'une ou plusieurs des revendications précédentes, **caractérisée en ce que**, en plus de la zone de début, la zone terminale de la zone efficace du dispositif de compactage (3) est également disposée hors de l'écartement des broches (ST) ou de la ligne de broche (SL).

7. Machine à filer selon l'une ou plusieurs des revendications précédentes, **caractérisée en ce que** le guide-fibres (6) est disposé de manière stationnaire ou en va-et-vient et la zone de déplacement en va-et-vient est disposée hors de l'écartement des broches (ST) ou de la ligne de broche (SL).

8. Machine à filer selon l'une ou plusieurs des revendications 4 à 7 précédentes, **caractérisée en ce que** les guide-fibres (6) du groupe de postes de filage sont reliés les uns avec les autres et réglables conjointement par rapport à l'écartement des broches (ST) ou la ligne de broche (SL) afin de permettre un réglage pour l'ensemble du groupe de postes de filage, ce par quoi plusieurs zones axiales du cylindre supérieur et du cylindre pinceur peuvent être soumis à charge.

9. Machine à filer selon l'une ou plusieurs des revendications 2 à 8 précédentes, **caractérisée en ce que** plusieurs fentes d'aspiration (14) voisines sont disposées dans ou sur un profilé creux (11) et/ou le profilé creux (11) est associé à un ou plusieurs poste(s) de filage.

10. Machine à filer selon l'une des revendications 2 ou 9, **caractérisée en ce que** le composite de fibres (5) est serré à l'aide du cylindre pinceur (10) dans la zone de la fente d'aspiration (14) sur la lanière de tamisage (12) ou la lanière (12') perforée, en particulier, perforée longitudinalement et le profilé creux (11) ou sur le cylindre de tamisage.

11. Machine à filer selon l'une ou plusieurs des revendications précédentes, **caractérisée en ce que** les dispositifs d'étirage (2) et les cylindres pinceurs (10) de deux postes de filage (1) voisins sont disposés sur un bras de pression (16) commun et que le cylindreur supérieur (9) et le cylindre pinceur (10) de deux postes de filage (1) voisins sont disposés en tant que paires de cylindres respectives dans un porte-cylindres (15) au bras de pression (16) commun.

12. Machine à filer selon la revendication précédente, **caractérisée en ce que** les porte-cylindres (15) avec cylindre supérieur (9) et cylindre pinceur (10) du premier groupe de postes de filage peuvent être interchangés avec ceux du second groupe de postes de filage.

13. Machine à filer selon l'une ou plusieurs des revendications 11 ou 12 précédentes, **caractérisée en ce que** la paire de cylindres supérieurs et/ou la paire de cylindres pinceurs se présentent sous une forme rabattable dans le porte-cylindres (15).

14. Machine à filer selon l'une ou plusieurs des revendications 11 à 13 précédentes, **caractérisée en ce que** le bras de pression (16) et/ou le porte-cylindres (15) est/sont déplaçables dans la direction axiale du cylindre supérieur et du cylindre pinceur (10) et perpendiculairement à l'écartement des broches (ST).

15. Profil creux destiné à être utilisé dans une machine à filer prédéterminée possédant une multitude de postes de filage (1) distants les uns des autres avec des lignes de broche (SL) selon l'une des revendications précédentes,
- sachant qu'une conduite d'aspiration alimentant en sous-pression peut être disposée au profilé creux (11) et
- le profilé creux (11) comporte plusieurs fentes d'aspiration (14),
- sachant qu'une fente d'aspiration (14) peut être attribuée respectivement à chaque ligne de broche (SL),
**caractérisé en ce que**
- le profilé creux (11) est subdivisé en segments partiels individuels différents,
- sachant que, dans un premier segment partiel, exclusivement des fentes d'aspiration de première(s) orientation et/ou forme et, dans un second segment partiel, exclusivement des fentes d'aspiration d'une orientation et/ou forme différente(s) sont disposées, et
- sachant que, dans une utilisation conforme à la destination, la/les fente(s) d'aspiration de première(s) orientation et/ou forme s'étend(ent) à droite de la ligne de broche SL et la/les fentes d'aspiration de seconde(s) orientation et/ou forme s'étend(ent) à gauche de la ligne de broche SL, et
- ces segments partiels peuvent être interchangés.

16. Procédé pour l'utilisation dans une machine à filer selon l'une des revendications 1 à 14 précédentes, **caractérisé en ce que** le cylindre supérieur (9) et/ou le cylindre pinceur (10) d'un premier poste de filage (1) est/sont interchangé(s) avec celui/ceux d'un second poste de filage (1') auquel le composite de fibres (5) contacte le cylindre supérieur (9) et/ou le cylindre pinceur (10) autrement qu'au premier poste de filage (1), de sorte que, après l'échange, l'entrée en contact du composite de fibres (5) avec le cylindre supérieur (9) ou le cylindre pinceur (10) a lieu dans une position différente.

17. Procédé selon la revendication précédente, **caractérisé en ce qu'**un porte-cylindres (15) avec cylindre supérieur (9) et cylindre pinceur (10) du premier poste de filage (1) est interchangé avec le porte-cylindres (15) du second poste de filage (1').

18. Procédé selon la revendication 16, **caractérisé en ce que** la paire de cylindres supérieurs et/ou la paire de cylindres pinceurs est/sont rabattue(s) dans le porte-cylindres (15).
